# FASCICULE DE BREVET EUROPEEN

(11) **EP 2 315 082 B1**
(45) Date de publication et mention de la délivrance du brevet: **27.05.2020**
(21) Numéro de dépôt: 10178111.0
(22) Date de dépôt: 21.09.2010
(51) Int. Cl.: G04B 17/06, G04B 17/20, G04B 45/02

(54) **MOUVEMENT MÉCANIQUE AVEC ORGANE RÉGULATEUR COMPORTANT AU MOINS DEUX BALANCIERS**
MECHANISCHES UHRWERK MIT REGULIERORGAN MIT MINDESTENS ZWEI UNRUHEN
MECHANICAL MOVEMENT WITH REGULATING ORGAN COMPRISING AT LEAST TWO BALANCES

(30) Priorité: 26.10.2009 CH 16302009
(43) Date de publication de la demande: 27.04.2011
(73) Titulaire: Société anonyme de la Manufacture d'Horlogerie Audemars Piguet & Cie, 1348 Le Brassus (CH)
(72) Inventeur: Pellet, Gilles, 1348 Le Brassus (CH)
(74) Mandataire: Sammer, Thomas

(56) Documents cités:
- EP-A1- 1 918 791
- CH-A- 156 801
- FR-A1- 2 160 835
- US-A- 3 186 157

## Description

### Domaine technique de l'invention

La présente invention concerne un mouvement comprenant un moteur, un rouage, un échappement et un organe régulateur, le rouage transmettant la force motrice provenant du moteur audit échappement et ledit échappement coopérant avec ledit organe régulateur de manière à entretenir les oscillations de l'organe régulateur qui comporte un premier balancier et un premier spiral, ledit premier balancier étant fixé sur un axe, l'organe régulateur comprenant au moins un deuxième balancier fixé sur l'axe dudit premier balancier, ainsi qu'une pièce d'horlogerie comportant un tel mouvement.

### État de l'art antérieur

L'organe régulateur d'une pièce d'horlogerie mécanique est normalement composé d'un balancier et d'un spiral et forme la partie oscillante du mouvement de la pièce d'horlogerie. D'une part, déterminant par sa période d'oscillation la précision de la pièce d'horlogerie mécanique et, d'autre part, étant perçu comme le cœur vivant d'un objet inanimé du fait de son « battement », cette partie centrale que constitue l'organe régulateur a depuis l'invention des montres mécaniques constamment été l'objet d'améliorations et de développements.

Par exemple, dans le souci d'améliorer la précision des montres mécaniques, c'est-à-dire d'améliorer la précision de la période d'oscillation de l'organe régulateur, il a été proposé par le passé d'intégrer dans l'organe régulateur un deuxième spiral, ceci selon plusieurs variantes en modifiant notamment la position du deuxième spiral. Dans le même contexte s'inscrivent également les dispositifs réalisés par le passé dans lesquels l'organe régulateur est composé de deux voir plusieurs balanciers spiraux agencés sur des axes parallèles. Ces derniers dispositifs sont relativement complexes et volumineux, par conséquent assez difficiles et coûteux à produire.

A part les développements techniques mentionnés ci-dessus ainsi que d'autres efforts non mentionnés dans cette description pour des raisons de volume et qui ciblent principalement la précision de marche de la pièce d'horlogerie mécanique correspondante, d'autres développements techniques ont été réalisés qui visent notamment à augmenter l'attractivité esthétique des montres correspondantes. En particulier, l'organe régulateur est utilisé depuis déjà un bon nombre d'années de manière à augmenter l'esthétique des montres mécaniques, par exemple en équipant les boîtes de montres d'un fond transparent en saphir de façon à ce que l'on puisse observer le mouvement de la montre, notamment les battements de l'organe régulateur de la montre. Cette solution présente un désavantage, à savoir que, pour pouvoir observer toute l'élégance de cette partie du mouvement, il est nécessaire d'ôter la montre du poignet du porteur et de la retourner, sauf dans les montres squelettes ou tourbillon qui ont une ouverture dans le cadran et dans lesquelles l'observation de l'organe régulateur se fait normalement par ce côté de la montre.

D'autres développements techniques réalisés par le passé ciblent des pièces d'horlogerie électroniques. Par exemple, le document US 3 186 157 divulgue un organe régulateur pour une montre électronique ou mécanique qui comporte au moins un balancier dont les extrémités de l'axe ne sont pas fixées dans des paliers, le balancier étant en effet suspendu par au moins un ressort spiral. Ce dernier possède une double fonction, à savoir supporter l'axe du balancier et fournir la force de rappel lors de l'oscillation du balancier. Certaines formes d'exécution de cet organe régulateur possèdent deux balanciers montés de façon rigide sur un même axe, cet axe étant fixé, environ au milieu le long de sa longueur, à un ressort spiral qui porte l'axe. De façon similaire, le document FR 2 160 835 divulgue un balancier circulaire pour une montre électrique, le balancier étant constitué d'une plaque supérieure fabriquée en un matériau non-magnétique et en un matériau magnétique combinés ainsi que d'une plaque inférieure fabriquée de même en un matériau non-magnétique et en un matériau magnétique combinés, le balancier étant encore équipé de plusieurs aimants permanents et coopérant avec des bobines fixes correspondantes. Étant donné que ce dernier dispositif est utilisé dans une montre électrique et dispose des caractéristiques spécifiques correspondantes, il n'est pas adapté à être utilisé dans une pièce d'horlogerie mécanique.

### Objectifs de l'invention

Considérant alors les dispositifs de l'art antérieur passé brièvement en revue ci-dessus, il est à constater qu'il serait souhaitable de disposer d'un mouvement pour pièces d'horlogerie mécanique qui réponde encore mieux aux exigences actuelles en ce qui concerne sa précision de marche ainsi que son aptitude à être utilisé de manière à mettre en valeur visuellement le mouvement et notamment le balancier.

Le but de la présente invention est donc de remédier aux inconvénients des organes régulateurs connus actuellement et de réaliser les avantages susmentionnés, notamment de permettre la réalisation d'un mouvement pour pièces d'horlogerie mécanique dont la précision de marche est améliorée sans pour autant trop augmenter la complexité, le volume occupé, voire le coût de production, et qui est adapté à être mis en valeur visuellement dans la montre mécanique correspondante, ceci autant quand la montre est portée, c'est-à-dire à-travers la glace de la montre, que quand la montre est enlevée du poignet et retournée, c'est-à-dire à travers un fond en saphir de la boîte de montre.

### Solution selon l'invention

A cet effet, la présente invention propose un mouvement mécanique, qui se distingue par les caractéristiques énoncées à la revendication 1, voire une pièce d'horlogerie correspondante. En particulier, l'organe régulateur d'un mouvement selon la présente invention comprend au moins un deuxième spiral arrangé sur ledit au moins deuxième balancier et l'échappement est arrangé au moins partiellement entre ledit premier balancier et ledit deuxième balancier de l'organe régulateur.

Par ces mesures, on obtient un mouvement mécanique pour des pièces d'horlogerie mécaniques doté d'organe régulateur qui offre une précision de marche très élevée du fait de sa grande inertie obtenue sans augmentation du diamètre du dispositif et du fait d'être équipé de deux ressorts spiraux. Par rapport au dispositif de l'art antérieur utilisant deux spiraux, le mouvement selon la présente invention a aussi l'avantage de faciliter la mise en marche des deux spiraux, car la présence d'un deuxième balancier sur le même axe enlève majoritairement la difficulté de vision pour distinguer entre les deux spiraux qui se posait pour le régleur de la montre dans les dispositifs de l'art antérieur. De plus, le mouvement selon la présente invention, en étant équipé de deux balanciers sur un axe, est évidemment idéalement adapté à être mis en valeur visuellement à-travers des fenêtres transparentes se trouvant des deux côtés d'une montre mécanique.

D'autres caractéristiques, ainsi que les avantages correspondants, ressortiront des revendications dépendantes, ainsi que de la description exposant ci après l'invention plus en détail.

### Brève description des dessins

Les dessins annexés représentent, à titre d'exemple, une forme d'exécution de l'invention.
La figure 1 est une vue en perspective d'un organe régulateur selon la présente invention.
La figure 2 est une coupe verticale à travers l'organe régulateur selon la présente invention.
La figure 3a est une vue de dessus de l'organe régulateur selon la ligne IIIa-IIIa indiquée dans la figure 2; la figure 3b est une vue de dessus de l'organe régulateur, partiellement en coupe horizontale à travers la ligne IIIb-IIIb indiquée dans la figure 2.

### Description détaillée de l'invention

L'invention va maintenant être décrite en détail en référence aux dessins annexés illustrant à titre d'exemple une forme d'exécution de l'invention.

Un mouvement selon la présente invention est destiné à être intégré dans une pièce d'horlogerie mécanique, notamment dans une montre mécanique dont la boîte de montre permet d'apercevoir le mouvement de la montre et en particulier l'oscillation du balancier de l'organe régulateur, ceci de préférence des deux côtés de la montre. Comme cela ressort de la figure 1, un organe régulateur 1 d'un tel mouvement comprend un premier balancier 2.1 et un premier spiral 3.1, ce balancier 2.1 et le spiral 3.1 étant montés proches d'une première extrémité 4.1 de l'axe 4 du balancier. L'organe régulateur comprend au moins un deuxième balancier 2.2 fixé sur le même axe 4 que le premier balancier 2.1 et de manière rigide par rapport à ce dernier. De préférence, le deuxième balancier 2.2 est monté proche de l'autre extrémité 4.2 de l'axe 4, tel que cela est illustré schématiquement à la coupe verticale de la figure 2.

Il ressort également des figures 1 et 2 que l'organe régulateur 1 d'un mouvement selon la présente invention comprend de manière avantageuse également au moins un deuxième spiral 3.2 qui est arrangé sur le deuxième balancier 2.2. Dans une forme d'exécution préférée de la présente invention et tel qu'illustré notamment à la figure 2, ledit premier spiral 3.1 ainsi que ledit deuxième spiral 3.2 sont chacun arrangés sur le côté orienté vers l'extérieur dudit premier balancier 2.1 respectivement dudit deuxième balancier 2.2. Cette disposition est également illustrée aux figures 3a et 3b qui montrent respectivement une vue de dessus de l'organe régulateur d'un mouvement selon la présente invention et une vue de dessus de la partie inférieure de l'organe régulateur le long de la ligne IIIb-IIIb indiquée dans la figure 2.

Un mouvement comportant les caractéristiques mentionnées ci-dessus selon la présente invention présente ainsi les avantages suivants.

D'une part, la précision de marche d'un mouvement mécanique intégrant un tel organe régulateur est améliorée du fait que l'inertie du balancier a été approximativement doublée sans pour autant augmenter le diamètre du dispositif. De même, la précision de la période d'oscillation du balancier peut sensiblement être améliorée en cas d'utilisation de deux spiraux, notamment en cas d'utilisation des spiraux plats. Ces derniers pourraient être remplacés par des spiraux de type Breguet ou tout autre type de spiraux connus par l'homme du métier, mais il est préférable d'utiliser, dans la forme d'exécution préférée du mouvement selon la présente invention, deux voire en général un nombre pair de spiraux plats simples, ceci du fait que ceux-ci permettent d'obtenir quasiment le même résultat de performance en termes de précision de marche du mouvement que l'utilisation de spiraux de type Breguet, voire un meilleur résultat si la courbe Breguet du spiral n'est pas parfaitement maîtrisée. Le mouvement selon la présente invention utilisant deux balanciers et deux spiraux permet alors d'optimiser la précision de l'oscillation du balancier sans pour autant nécessiter une complexité ou un volume trop élevé du dispositif, ce qui permet de réaliser la présente invention à des coûts de production relativement modérés.

D'autre part, grâce notamment à la présence de deux balanciers 2.1, 2.2 montés sur les extrémités respectives de l'axe 4 du dispositif, un tel organe régulateur est idéalement adapté à mettre en valeur techniquement et esthétiquement le mouvement d'une montre mécanique. En effet, la montre mécanique peut-être équipée d'une boîte de montre comportant, sur ses deux côtés, c'est-à-dire côté cadran ainsi que côté fond de la montre, des fenêtres transparentes à travers lesquelles le mouvement mécanique et en particulier l'oscillation du balancier peut-être observé. Le mouvement selon la présente invention disposant de deux balanciers aux extrémités 4.1, 4.2 respectives de l'axe 4, l'oscillation d'au moins un des balanciers 2.1, 2.2 battant en synchrone peut alors être observée de manière optimale à travers une des fenêtres correspondantes côté cadran ou côté fond de la boîte de montre, sans pour autant que le balancier que l'observateur a décidé d'admirer soit caché par d'autres pièces du mouvement mécanique.

De plus, en cas d'utilisation de deux spiraux correspondant aux deux balanciers et agencés respectivement sur ces derniers, les opérations de contrôle ou de réglages lors de la production voire du service client sont grandement facilités pour un organe régulateur selon la présente invention par rapport aux dispositifs de l'art antérieur. En effet, dans les dispositifs connus utilisant deux spiraux, ces derniers étaient souvent superposés l'un au-dessus de l'autre, ce qui engendre une difficulté de vision ne permettant, pour le régleur de la montre, que très difficilement de distinguer entre les deux spiraux et ainsi de réaliser leur mise en marche que dans des conditions assez désavantageuses. A l'encontre, la présente invention propose, grâce à l'utilisation de deux balanciers 2.1, 2.2, de séparer par une distance axiale relativement importante les deux spiraux 3.1, 3.2, ce qui permet au régleur de la montre de décemment réaliser les opérations de contrôle ou de réglage voire la mise en marche, ceci de manière quasiment traditionnelle du fait que les deux spiraux peuvent ainsi être considérés comme étant indépendants, le premier spiral 3.1 ne perturbant pas par superposition la mise en marche du deuxième spiral 3.2.

Il reste à constater qu'un organe régulateur 1 d'un mouvement selon la présente invention pourrait également, dans une constellation non illustrée aux figures, comprendre plus de deux balanciers fixés sur le même axe 4, par exemple un troisième balancier fixé sur l'axe 4 desdits premier balancier 2.1 et deuxième balancier 2.2 et arrangé entre ces derniers. Par ailleurs, un tel organe régulateur 1 comprend également, de manière générale, un nombre pair de spiraux montés chacun sur un desdits balanciers, par exemple un spiral fixé sur le premier respectivement deuxième balancier et deux spiraux montés de chaque côté dudit troisième balancier, ou quatre balanciers avec chacun un spiral correspondant. Les balanciers, qu'il y en ait deux ou plusieurs, peuvent aussi avoir un diamètre, une hauteur, et/ou une forme différents, ceci dans la limite de l'espace disponible voire d'autres contraintes techniques et selon l'esthétique souhaitée. Il est encore à noter que le spiral voire les spiraux de l'organe régulateur d'un mouvement selon la présente invention sont montés de manière conventionnelle au balancier et aux ponts de balancier par l'intermédiaire d'une virole et d'un piton.

L'organe régulateur d'un mouvement selon la présente invention peut coopérer de manière conventionnelle avec les autres parties du mouvement mécanique de la montre, à savoir avec le moteur, le rouage et l'échappement du mouvement. L'échappement d'un mouvement de montre selon la présente invention est arrangé au moins partiellement entre lesdits premier balancier 2.1 et deuxième balancier 2.2 de l'organe régulateur 1. Ainsi, une pièce d'horlogerie équipée d'un tel mouvement mécanique forme également l'objet de la présente invention, notamment en cas d'une telle disposition spécifique de l'échappement.

Au vu de la description détaillée figurant ci-dessus, il est clair que la présente invention propose un mouvement pour une pièce d'horlogerie mécanique dont la précision de marche se trouve améliorée sans trop augmenter la complexité technique ou les coûts de production et qui est idéalement adapté à être mis en valeur visuellement à travers des fenêtres se trouvant des deux côtés de la boîte de montre, contribuant ainsi de manière importante à l'esthétique de la pièce d'horlogerie.

## Revendications

1. Mouvement pour une montre mécanique, le mouvement comprenant un moteur, un rouage, un échappement et un organe régulateur (1), le rouage transmettant la force motrice provenant du moteur audit échappement et ledit échappement coopérant avec ledit organe régulateur (1) de manière à entretenir les oscillations de l'organe régulateur (1) qui comporte un premier balancier (2.1) et un premier spiral (3.1), ledit premier balancier (2.1) étant fixé sur un axe (4), l'organe régulateur (1) comprenant au moins un deuxième balancier (2.2) fixé sur l'axe (4) dudit premier balancier (2.1) et au moins un deuxième spiral (3.2) arrangé sur ledit au moins deuxième balancier (2.2), dans lequel l'échappement est arrangé au moins partiellement entre ledit premier balancier (2.1) et ledit deuxième balancier (2.2) de l'organe régulateur.

2. Mouvement selon la revendication précédente, **caractérisé par le fait que** ledit premier balancier (2.1) et ledit deuxième balancier (2.2) sont arrangés chacun sur une extrémité de l'axe (4) dudit organe régulateur (1).

3. Mouvement selon la revendication précédente, **caractérisé par le fait que** le premier spiral (3.1) et le deuxième spiral (3.2) sont arrangés sur le coté orienté vers l'extérieur dudit premier balancier (2.1) respectivement dudit deuxième balancier (2.2) de l'organe régulateur (1).

4. Mouvement selon l'une des revendications précédentes, **caractérisé par le fait que** les spiraux (3.1, 3.2) sont des spiraux plats.

5. Mouvement selon l'une des revendications précédentes 1 à 3, **caractérisé par le fait que** les spiraux (3.1, 3.2) sont des spiraux Breguet.

6. Mouvement selon l'une des revendications précédentes, **caractérisé par le fait qu'**il comprend un troisième balancier fixé sur l'axe (4) dudit premier balancier (2.1) et dudit deuxième balancier (2.2) et arrangé entre ces derniers.

7. Mouvement selon l'une des revendications précédentes, **caractérisé par le fait qu'**il comprend un nombre pair de spiraux (3.1, 3.2), chaque spiral étant monté sur un des balanciers (2.1, 2.2).

8. Pièce d'horlogerie mécanique, notamment montre de bracelet mécanique, **caractérisé par le fait qu'**elle comprend un mouvement selon l'une des revendications précédentes.

## Patentansprüche

1. Uhrwerk für eine mechanische Uhr, wobei das Uhrwerk einen Motor, ein Getriebe, eine Hemmung und ein Regulierorgan (1) aufweist, wobei das Getriebe die vom Motor stammende Antriebskraft auf die besagte Hemmung überträgt und die besagte Hemmung mit dem besagten Regulierorgan (1) zur Aufrechterhaltung der Schwingungen des Regulierorgans (1) zusammenwirkt, welches eine erste Unruh (2.1) und eine erste Spiralfeder (3.1) aufweist, wobei die besagte erste Unruh (2.1) an einer Achse (4) angebracht ist, wobei das Regulierorgan (1) zumindest eine zweite Unruh (2.2), die an der Achse (4) der besagten ersten Unruh (2.1) angebracht ist, und zumindest eine zweite Spiralfeder (3.2), die an der besagten zumindest zweiten Unruh (2.2) angeordnet ist, aufweist, wobei die Hemmung zumindest teilweise zwischen der besagten ersten Unruh (2.1) und der besagten zweiten Unruh (2.2) des Regulierorgans angeordnet ist.

2. Uhrwerk nach dem vorhergehenden Anspruch, **dadurch gekennzeichnet, daß** die besagte erste Unruh (2.1) und die besagte zweite Unruh (2.2) jeweils an einem Ende der Achse (4) des besagten Regulierorgans (1) angeordnet sind.

3. Uhrwerk nach dem vorhergehenden Anspruch, **dadurch gekennzeichnet, daß** die erste Spiralfeder (3.1) und die zweite Spiralfeder (3.2) jeweils auf der nach außen gewandten Seite der besagten ersten Unruh (2.1) bzw. der besagten zweiten Unruh (2.2) des Regulierorgans (1) angeordnet sind.

4. Uhrwerk nach einem der vorhergehenden Ansprüche, **dadurch gekennzeichnet, daß** die Spiralfedern (3.1, 3.2) flache Spiralfedern sind.

5. Uhrwerk nach einem der vorhergehenden Ansprüche 1 bis 3, **dadurch gekennzeichnet, daß** die Spiralfedern (3.1, 3.2) Breguetspiralfedern sind.

6. Uhrwerk nach einem der vorhergehenden Ansprüche, **dadurch gekennzeichnet, daß** es eine dritte Unruh, die an der Achse (4) der besagten ersten Unruh (2.1) und der besagten zweiten Unruh (2.2) angebracht und zwischen diesen angeordnet ist, aufweist.

7. Uhrwerk nach einem der vorhergehenden Ansprüche, **dadurch gekennzeichnet, daß** es eine gerade Anzahl von Spiralfedern (3.1, 3.2) aufweist, wobei jede Spiralfeder auf einer der Unruhen (2.1, 2.2) angebracht ist.

8. Mechanische Uhr, insbesondere mechanische Armbanduhr, **dadurch gekennzeichnet, daß** sie ein Uhrwerk nach einem der vorhergehenden Ansprüche aufweist.

## Claims

1. Watch movement for mechanical watch piece, the movement comprising a motor, a gearing, an escapement and a regulating organ (1), wherein the gearing transmits the driving power coming from the motor to said escapement and said escapement is cooperating with said regulating organ (1) so as to maintain the oscillations of the regulating organ (1) which comprises a first balance (2.1) and a first spiral (3.1), said first balance (2.1) being mounted on an axle (4), the regulating organ (1) comprising at least a second balance (2.2) mounted on the axle (4) of said first balance (2.1) and at least a second spiral (3.2) arranged on said at least second balance (2.2), wherein the escapement is arranged at least partially between said first balance (2.1) and said second balance (2.2) of the regulating organ.

2. Movement according to the previous claim, **characterized by the fact that** said first balance (2.1) and said second balance (2.2) are each arranged on an end of the axle (4) of said regulating organ (1).

3. Movement according to the previous claim, **characterized by the fact that** the first spiral (3.1) and the second spiral (3.2) are arranged on the side turned toward the outside of said first balance (2.1) and of said second balance (2.2) of the regulating organ (1), respectively.

4. Movement according to one of the previous claims, **characterized by the fact** that the spirals (3.1, 3.2) are flat spirals.

5. Movement according to one of the previous claims 1 to 3, **characterized by the fact that** the spirals (3.1, 3.2) are Breguet spirals.

6. Movement according to one of the previous claims, **characterized by the fact that** it comprises a third balance mounted on the axle (4) of said first balance (2.1) and of said second balance (2.2) and arranged between these latter.

7. Movement according to one of the previous claims, **characterized by the fact that** it comprises an even number of spirals (3.1, 3.2), each spiral being mounted on one of the balances (2.1, 2.2).

8. Mechanical watch piece, in particular a mechanical wrist watch, **characterized by the fact that** it comprises a watch movement according to one of the previous claims.
